# EUROPÄISCHE PATENTANMELDUNG

(11) **EP 0 266 635 A2**
(43) Veröffentlichungstag der Anmeldung: **11.05.1988**
(21) Anmeldenummer: 87115464.7
(22) Anmeldetag: 22.10.1987
(51) Int. Cl.: G08C 23/00, G01D 5/26

(54) **Verfahren zur automatischen Identifikation des Typs des Messkopfes einer faseroptischen Messwerterfassungs- und Uebertragungseinrichtung**

(30) Priorität: 05.11.1986 DE 3637689
(71) Anmelder: BBC Brown Boveri AG, CH-5401 Baden (CH)
(72) Erfinder: Maschek, Martin, CH-8116 Würenlos (CH); Mastner, Georg, Dr., CH-5443 Niederrohrdorf (CH)

(57) **Zusammenfassung**

Die vorliegende Erfindung betrifft ein Verfahren zur automatischen Identifikation des Typs des Messkopfs (1) einer faseroptischen Messwerterfassungs- und Uebertragungseinrichtung, welche eine Messsignalfaser (3) und eine Kontrollsignalfaser (4) aufweist, bei welcher der Messkopf (1) von einer Kontrolleinheit (2) mittels über die Kontrollsignalfaser übertragenen Kontrollsignal fernbedienbar ist und insbesondere zur Abgabe eines Kalibrationssignals veranlasst werden kann. Für verschiedene Typen von Messköpfen sind nach der Erfindung unterschiedlich frequente Kalibrationssignale vorgesehen. Anhand der Frequenz des Kalibrationssignals kann die Kontrolleinrichtung den mit ihr verbundenen Messkopf jeweils identifizieren.

## Beschreibung

### Technisches Gebiet

Die vorliegende Erfindung betrifft ein Verfahren zur automatichen Identifikation des Typs des Messkopfes einer faseroptischen Messwerterfassungs- und Uebertragungseinrichtung. Sie betrifft insbesondere ein Verfahren gemäss dem Oberbegriff des Patentanspruchs 1.

### Stand der Technik

Eine Einrichtung, wie sie im Oberbegriff des Patentanspruchs vorausgesetzt wird, ist beispielsweise bekannt aus "B. Pressley, 'Recent Fiber Optic Data Link Developments', 1986 Nuclear Electromagnetic Pulse Meeting, University of New Mexico".

Zur Uebertragung von elektrischen Messwerten aus elektromagnetisch stark gestörter Umgebung oder über grössere Potentialdifferenzen werden faseroptische Messwerterfassungs- und Uebertragungseinrichtungen eingesetzt. Ueblicherweise wird der Messkopf dieser Einrichtungen von einer eingebauten Batterie gespiesen. Die Messwerte werden über eine Messsignalfaser übertragen. Zusätzlich zu dieser ist meist noch eine weitere optische Faser vorhanden, über die der Messkopf von einer Kontrolleinheit mittels Kontrollsignalen fernbedienbar ist.

Diese Fernbedienung schliesst das Ein- und Ausschalten des Kopfes, die Bereichswahl sowie Uebertragung eines im Messkopf generierten Kalibrationssignals (typisch Rechteck) ein.

Die Kontrolleinheit kann nach so konzipiert werden, dass sie verschiedene Typen des Messkopfes (andere Messbereiche und/oder andere Eingangsimpedanzen) bedienen kann. Zur Anpassung an den jeweiligen Typ des Messkopfes ist dann eine entsprechende Umschaltung der Kontrolleinheit notwendig. Wird diese vergessen, bzw. falsch durchgeführt, können falsche Resultate entstehen, oder es kann sogar zu einer Beschädigung des Messkopfes durch Fehlmanipulation kommen.

Eine automatische Identifikation des Messkopfes ist normalerweise nur dort möglich, wo neben der Messwertübertragung auch eine bidirektionale Befehls- und Meldungskommunikation zwischen dem Messkopf und der Kontrolleinheit besteht. Diese kompliziert und verteuert aber die ganze Einrichtung.

### Darstellung der Erfindung

Es ist Aufgabe der vorliegenden Erfindung, eine automatische Identifikation des Messkopfes und entsprechende automatische Umschaltung der Kontrolleinheit mit minimalem zusätzlichem Aufwand zu ermöglichen.

Die genannte sowie weitere Aufgaben werden gemäss der vorliegenden Erfindung gelöst durch die Angabe eines Verfahrens zur automatischen Identifikation des Typs des Messkopfs einer faseroptischen Messwerterfassungs- und Uebertragungseinrichtung mit den Merkmalen des Anspruchs 1.

Mit diesem Verfahren kann die Möglichkeit einer Fehlmanipulation vollkommen eliminiert werden ohne die Notwendigkeit, eine zusätzliche Meldestrecke vom Messkopf zur Kontrolleinheit einführen zu müssen.

Vorteilhafte Weiterbildungen der Erfindung sind in den abhängigen Ansprüchen gekennzeichnet.

### Kurze Beschreibung der Zeichnung

Weitere Merkmale und Vorteile der vorliegenden Erfindung ergeben sich aus der nachstehenden Beschreibung, insbesondere unter Berücksichtigung der beigefügten Zeichnung. Diese zeigt in einer einzigen Figur in schematischer Darstellung eine faseroptische Messwerterfassungs- und Uebertragungseinrichtung.

### Weg zur Ausführung der Erfindung

Es wird nunmehr auf die Zeichnung Bezug genommen. Die darin schematisch dargestellte Messwerterfassungs- und Uebertragungsseinheit weist einen Messkopf 1 und eine Kontrolleinheit 2 auf. Diese sind über eine Messsignalfaser 3 und eine Kontrollsignalfaser 4 miteinander verbunden. Die Messsignalfaser 3 und die Kontrollsignalfaser 4 sind beides Lichtleiter. Sie überbrücken beispielsweise eine grosse Potentialdifferenz oder eine Zone mit starken elektromagnetischen Störungen.

Der Messkopf 1 weist einen Eingang 5 auf. Ueber diesen Eingang 5 empfängt der Messkopf 1 ein beispielsweise hinsichtlich seiner Amplitude zu erfassendes elektrisches Signal. Der Eingang 5 ist auf eine elektronische Signalverarbeitungseinheit 6 geführt, in der beispielsweise die Amplitudenbestimmung durchgeführt und ein entsprechendes elektronisches Messsignal erzeugt wird. Parallel zum Eingang 5 ist die elektronische Signalverarbeitungseinheit 6 mit dem Ausgang eines Kalibrators 10 beaufschlagt. Die elektronische Signalverarbeitungseinheit 6 und der Kalibrator 10 werden von einer ersten Steuerlogik 9 kontrolliert. Ausgangsseitig ist die elektronische Signalverarbeitungseinheit 6 über einen elektro-/optischen Wandler 7 mit der Messsignalfaser 3 verbunden. Der Eingang der Steuerlogik 9 ist über einen opto-/elektronischen Wandler 8 an die Kontrollsignalfaser 4 angeschlossen.

Die Kontrolleinheit 2 weist eine elektronische Signalaufbereitungseinheit 12 auf. Diese ist eingangsseitig über einen opto-/elektronischen Wandler 11 an die Messsignalfaser angeschlossen. Ihr Ausgang bildet den Messsignalausgang 13 der Kontrolleinheit 2. Die Kontrolleinheit 2 enthält ebenfalls eine Steuerlogik 15.

Ein Ausgang dieser zweiten Steuerlogik 15 ist über einen elektro/ optischen Wandler 14 an die Kontrollsignalfaser 4 angeschlossen. Ein weiterer Ausgang beaufschlagt die elektronische Signalaufbereitungseinheit 12. Ein Ausgang dieser Signalaufbereitungseinheit beaufschlagt umgekehrt die zweite Steuerlogik. Ueber einen Steuereingang 16 können Steuerbefehle von ausserhalb der Kontrolleinheit 2 in die zweite Steuerlogik 15 eingegeben werden.

Die Messsignalfaser 3 dient zur Uebertragung des von der elektronischen Signalverarbeitungseinheit 6 im Messkopf 1 erzeugten Messsignals.Daneben wird über sie noch ein vom Kalibrator 10 erzeugtes Kalibrationssignal übertragen.

Die Kontrollsignalfaser 4 dient zur Uebertragung von Kontrollsignalen von der Kontrolleinheit 2 zum Messkopf 1, insbesondere zu dessen Fernsteuerung.

Ueber die Kontrollsignalfaser 4 ist der Messkopf 1 auch ferneinschlatbar. Bei der Ferneinschaltung wird von der zweiten Steuerlogik 15, beispielsweise auf einen entsprechenden Steuerbefehl von aussen hin über den Steuereingang 16, zunächst ein Kontrollsignal erzeugt. Bei Empfang des Kontrollsignals veranlasst die erste Steuerlogik 9 im Messkopf 1 den Kalibrator 10 zur Abgabe eines Kalibrationssignals. Ueber die elektronische Signalverarbeitungseinheit 6 und die Messsignalfaser 3 wird das Kalibrationssignal zur elektronischen Signalaufbereitungseinheit 12 in der Kontrolleinheit 2 übertragen. In der Kontrolleinheit 2 wird das Kalibrationssignal auch der zweiten Steuerlogik 15 zugeführt.

Das Kalibrationssignal ist vorzugsweise ein Rechtecksignal. Die Frequenz des Kalibrationssignals ist charakteristisch für den speziellen Typ des Messkopfes 1. Ein anderer Messkopftyp würde ein Kalibrationssignal mit einer anderern Frequenz liefern.

Die zweite Steuerlogik 15 analysiert die Frequenz des Kalibrattionssignals und bestimmt aus dieser den Typ des angeschlossenen Messkopfes.

Die entsprechende Information verwendet sie anschliessend zur Anpassung zur elektronischen Signalaufbereitungseinheit 12 an den Messkopf 1. Die Anpassung kann beispielsweise in einer Umschaltung des Skalierungsfaktors der letztgenannten Einheit (12) bestehen. Die zweite Steuerlogik 15 müsste in diesem Fall einen entsprechenden Umschalt- bzw. Anpassungsbefehl genieren.

Solange der Kalibrator 10 das Kalibrationssignal abgibt, ist die Erzeugung eines dem Signal am Eingang 5 entsprechenden Messsignals durch die elektronische Signalverarbeitungseinheit 6 von der ersten Steuerlogik 9 im Messkopf 1 unterbunden.

Nach der Anpassung der elektronischen Signalaufbereitungseinheit 16 in der Kontrolleinheit 2 ist die beschriebene Vorrichtung betriebsbereit.

## Patentansprüche

1. Verfahren zur automatischen Identifikation des Typs des Messkopfes einer faseroptischen Messwerterfassungs- und Uebertragungseinrichtung, welche die Messsignalfaser und eine Kontrollsignalfaser aufweist, bei welcher der Messkopf von einer Kontrolleinheit mittels über die Kontrollsignalfaser übertragener Kontrollsignale fernbedienbar ist und insbesondere zur Abgabe eines Kalibrationssignals veranlasst werden kann, dadurch gekennzeichnet, dass für verschiedene Typen von Messköpfen (1) unterschiedlich frequente Kalibrationssignale vorgesehen sind und dass die Kontrolleinheit (2) den jeweils mit ihr verbundenen Messkopftyp durch Detektion der Frequenz des vom jeweiligen Messkopf abgegebenen Kalibrationssignal identifiziert.

2. Verfahren nach Anspruch 1, dadurch gekennzeichnet, dass von der Kontrolleinheit (2) das den Messkopf (1) zur Abgabe des Kalibrationssignals erforderliche Kontrollsignal bei dessen Ferneinschaltung generiert wird.

3. Verfahren nach einem der Ansprüche 1 oder 2, dadurch gekennzeichnet, dass die Information über den Typ des angeschlossenen Messkopfes (1) innerhalb der Kontrolleinheit (2) zu einer automatischen Anpassung an den jeweiligen Messkopftyp verwendet wird.
